# EUROPÄISCHE PATENTSCHRIFT

(11) **EP 1 587 992 B1**
(45) Veröffentlichungstag und Bekanntmachung des Hinweises auf die Patenterteilung: **17.05.2006**
(21) Anmeldenummer: 03775402.5
(22) Anmeldetag: 03.12.2003
(51) Int. Cl.: E03D 9/03

(54) **ABGABEVORRICHTUNG ZUR ABGABE EINES WIRKSTOFFFLUIDS IN DIE SPÜLFLÜSSIGKEIT IN EINEM TOILETTENBECKEN**
DISPENSING DEVICE FOR DISPENSING AN ACTIVE SUBSTANCE FLUID INTO THE FLUSHING LIQUID IN A TOILET BOWL
DISPOSITIF DESTINE A DISTRIBUER UN AGENT ACTIF FLUIDE DANS LE LIQUIDE DE CHASSE D'UNE CUVETTE DE TOILETTES

(30) Priorität: 27.01.2003 DE 10303155
(43) Veröffentlichungstag der Anmeldung: 26.10.2005
(73) Patentinhaber: Henkel Kommanditgesellschaft auf Aktien, 40589 Düsseldorf (DE)
(72) Erfinder: JOSA, Jaume, 40699 Erkrath (DE); LEUSCH, Gottlieb, 40549 Düsseldorf (DE); MENKE, Ronald, 40822 Mettmann (DE); PESSEL, Frank, 40215 Düsseldorf (DE); BUTTER-JENTSCH, Ralf, 40764 Langenfeld (DE); PATON, Michael, Hertfordshire SG8 7DB (GB)
(86) Internationale Anmeldenummer: PCT/EP2003/013492
(87) Internationale Veröffentlichungsnummer: WO 2004/067862

(56) Entgegenhaltungen:
- WO-A-02/40791
- DE-A- 10 205 299
- GB-A- 2 338 496
- US-B1- 6 412 120

## Beschreibung

Die Erfindung betrifft eine Abgabevorrichtung zur Abgabe eines Wirkstofffluids in die Spülflüssigkeit in einem Toilettenbecken mit den Merkmalen des Oberbegriffs von Anspruch 1.

Der Begriff Wirkstofffluid meint in erster Linie zähflüssige, insbesondere auch gelartige Wirkstoffzubereitungen mit reinigender, desinfizierender, desodorierender, bleichender etc. Wirkung. Das schließt aber nicht aus, daß die vorliegende Abgabevorrichtung auch für anderweit fließfähige, also flüssige bis zähflüssige Wirkstoffzubereitungen geeignet ist (DE 199 30 362 A1, EP 0 775 741 A1, EP 0 960 984 A2, US 6 412 120 B1).

Abgabevorrichtungen der in Rede stehenden Art sind unter dem Stichwort "WC-Körbchen" in verschiedenen Ausführungen bekannt. Bekannt sind zunächst Abgabevorrichtungen für ein einzelnes Wirkstofffluid, also mit einem einzelnen Vorratsbehälter (EP 0 785 315 A1; DE 199 30 362 A1). Bekannt sind auch Abgabevorrichtungen für mehrere, insbesondere zwei in einem Träger zusammengefaßte Vorratsbehälter z. B. für zwei miteinander nicht lagerstabil lagerbare Wirkstofffluide (DE 201 16 963 U1).

Die Lehre der vorliegenden Erfindung ist grundsätzlich bereits bei Abgabevorrichtungen für ein einzelnes Wirkstofffluid vorteilhaft einsetzbar. In besonderer Weise entfalten sich jedoch die Vorteile bei einer Abgabevorrichtung für mindestens zwei in einem Halter vorgesehene Vorratsbehälter für jeweils ein Wirkstofffluid.

Ausgangspunkt für die Lehre ist eine Abgabevorrichtung wie sie aus der DE 201 16 963 U1 bekannt ist. Zum Zwecke der Offenbarung der vorliegenden Patentanmeldung wird in vollem Umfange auf den Inhalt dieser den Ausgangspunkt für die Lehre bildenden vorveröffentlichten Druckschrift hingewiesen und deren Offenbarungsgehalt in den Offenbarungsgehalt der vorliegenden Patentanmeldung durch Bezugnahme aufgenommen.

Bei der bekannten Abgabevorrichtung ist die Oberfläche des Verteilungselementes im Anschlußbereich abgesehen von aus befestigungstechnischen, anschlußtechnischen oder abdichtungstechnischen Gründen vorhandenen einzelnen Erhöhungen, Vertiefungen oder Durchbrüchen glatt ausgeführt. Zwischen dem äußeren Rand der Bereiche unter der jeweiligen Auslaßöffnung und dem Beaufschlagungsbereich besteht jeweils ein breiter Streifen glatter Oberfläche des Verteilungselementes. Mittig im Bereich unter der Auslaßöffnung befindet sich am plattenartigen Verteilungselement eine Aufstoßspitze o. dgl. zum Herausstoßen eines Pfropfens aus dem die Auslaßöffnung enthaltenden Stutzen des Vorratsbehälters zum Zwecke der "Aktivierung" der Abgabevorrichtung.

Eine ein freies Fließen des Wirkstofffluids verhindernde Leitanordnung weist bei diesem Stand der Technik eine die Aufstoßspitze kreisringförmig umgebende Abstandshalteranordnung auf, auf der der Stutzen des im Halter eingesetzten Vorratsbehälters aufliegt. Die Abstandshalteranordnung besteht aus einzelnen von der Oberfläche des Verteilungselementes im Anschlußbereich geringfügig aufragenden Abstandshaltern, auf denen der ringförmige Stutzen um die Anschlußöffnung aufsitzt, so daß sich zwischen den Abstandshaltern Austrittsbereiche für den Austritt von Wirkstofffluid bzw. Eintrittsbereiche für den Eintritt von Luft zum Druckausgleich ergeben.

Im zuvor erläuterten Stand der Technik ist bereits als Alternative vorgeschlagen worden, die Abstandshalter auch an dem Stutzen des Vorratsbehälters anzuordnen, also in diesem Sinne umgekehrt, so daß das plattenartige Verteilungselement auch hier glatt ausgebildet sein kann.

Der zuvor erläuterte Stand der Technik hat umfangreiche Angaben zu Abmessungen der einzelnen Baugruppen der Abgabevorrichtung, zur Viskosität der Wirkstofffluide und zu der Zusammensetzung verschiedener Wirkstofffluide. Auch darauf darf in besonderer Weise hingewiesen werden. Die diesbezügliche Offenbarung wird ebenfalls durch Bezugnahme zur Offenbarung der vorliegenden Patentanmeldung gemacht.

Es hat sich in der Praxis gezeigt, daß die Abgabevorrichtung hinsichtlich des Druckausgleichs im Vorratsbehälter und hinsichtlich des - ungewollten - Eintritts von Spülflüssigkeit in den Vorratsbehälter optimierungsfähig ist. Es hat sich nämlich gezeigt, daß durch Eintritt von Spülflüssigkeit in den Vorratsbehälter die Viskosität des Wirkstofffluids im Ausgangszustand zu stark verringert wird, so daß ungewollte Entleerungen des Vorratsbehälters zu beobachten sind.

Außerdem hat sich gezeigt, daß bei starker Neigung der im Toilettenbecken aufgehängten Abgabevorrichtung eine ungewollte Dauerbelüftung des Vorratsbehälters erfolgt, so daß dieser zu schnell ausläuft.

Von besonderer Bedeutung sind die zuvor erläuterten Probleme bei Einsatz mehrerer Vorratsbehälter in einer Abgabevorrichtung. Gewünscht ist eine möglichst parallele Entleerung der Vorratsbehälter. Das bedeutet, daß während der Nutzungsdauer der Abgabevorrichtung die Flüssigkeitsspiegel in den beiden Vorratsbehältern möglichst auf einer Ebene liegen sollen. Außerdem soll die Verbrauchsmenge an Wirkstofffluid pro Spülung möglichst konstant sein. Das wird leider in der Praxis ebenso wenig erreicht wie eine einigermaßen gleichmäßige Anzahl von Spülzyklen pro Lebensdauer. Manche der bisher bekannten Abgabevorrichtungen zeigen eine Streuung zwischen 200 und 500 Spülzyklen auf identischen Toilettenbecken. Aufgrund der unterschiedlichen Form handelsüblicher Toilettenbecken variiert auch die Neigung des Verteilungselementes der im Toilettenbecken aufgehängten Abgabevorrichtung sehr stark, das führt zu weiteren Schwankungen.

Der Erfindung liegt das Problem zugrunde, eine Abgabevorrichtung der in Rede stehenden Art anzugeben, die hinsichtlich der Gleichmäßigkeit der Abgabe von Wirkstofffluid optimiert ist.

Die Lösung des zuvor erläuterten Problems gelingt bei einer Abgabevorrichtung mit den Merkmalen des Oberbegriffs von Anspruch 1 durch die Merkmale des kennzeichnenden Teils von Anspruch 1. Bevorzugte Ausgestaltungen und Weiterbildungen sind Gegenstand der Unteransprüche.

Durch die erfindungsgemäße Konstruktion der Abgabevorrichtung ergibt sich in der seitlichen Austrittsöffnung im Ruhezustand eine Art Meniskus des Wirkstofffluids, durch den das Wirkstofffluid hier konstant ansteht bis es vom anftreffenden Spülflüssigkeitsstrom in einer genau definierten Portion ausgeschwemmt wird. Nach Abschluss des Spülvorgangs stabilisiert sich diese Situation wieder in definierter Weise. Die Abgabemenge ist durch Breite und Höhe der Austrittsöffnung vorgebbar, wobei die Ausbildung des Meniskus auch von der in der Tiefe vorliegenden Begrenzungsfläche der Austrittsöffnung beeinflusst wird.

Durch die örtliche Trennung der Zuführung der Spülflüssigkeit einerseits und der Abgabe des Wirkstoffluids andererseits ergibt sich eine langanhaltend kontinuierliche Abgabe des Wirkstofffluids in die Spülflüssigkeit bei jedem Spülvorgang.

Im folgenden wird die Erfindung anhand einer lediglich Ausführungsbeispiele darstellenden Zeichnung näher erläutert. Dabei werden auch bevorzugte Ausgestaltungen und besonders bevorzugte Kombinationen von Merkmalen im einzelnen weiter beschrieben. In der Zeichnung zeigt:
- Fig. 1: im Schnitt eine Abgabevorrichtung gemäß des Standes der Technik zur Erläuterung der grundsätzlichen Anordnung,
- Fig. 2: in perspektivischer Ansicht ein Verteilungselement einer erfindungsgemäßen Abgabevorrichtung ohne Rippen im Beaufschlagungsbereich, und Stutzen mit rechtwinkliger Kante,
- Fig. 3: ein Ausführungsbeispiel eines Verteilungselementes entsprechend Fig. 2 jedoch mit Rippen, und Stutzen mit zackiger Kante
- Fig. 4 a: eine Stimansicht des Verteilungselementes aus Fig. 3 in Richtung der seitlichen Austrittsöffnungen der Leitanordnungen gesehen,
- Fig. 4 b: eine Stimansicht eines weiteren Ausführungsbeispiels eines Verteilungselements aus Fig. 3 und Fig. 4 jedoch im Halbschnitt und Stutzen mit zackiger Kante aber anderer Schneidflächenbestückung,
- Fig. 5: einen Horizontalschnitt durch ein Verteilungselement gemäß Fig. 2,
- Fig. 6: in Draufsicht eine schematischen Darstellung der Querschnittsverhältnisse im Stutzen des Verteilungselements aus Fig. 5,
- Fig. 7: einen Schnitt durch einen alternativen Verschluss vom Vorratsbehälter mit einem filmartigen Stopfen,
- Fig. 8 a: einen Halbschnitt durch das Verteilungselement gemäß Fig. 4 b in Stirnansicht zu Beginn des Öffnungsvorgangs
- Fig. 8 b: einen Halbschnitt durch das Verteilungselement gemäß Fig. 4 b in Stirnansicht nach Beendigung des Öffnungsvorgangs

Die in der Zeichnung konkret dargestellte Abgabevorrichtung dient zur Abgabe von zwei Wirkstofffluiden in die Spülflüssigkeit, also insbesondere das Spülwasser, mit dem in einem Toilettenbecken abgespült wird. Das ergibt sich daraus, daß hier am Verteilungselement der Abgabevorrichtung zwei Leitanordnungen zum Aufsetzen entsprechender Vorratsbehälter vorgesehen sind. Was im Sinne der Lehre als Wirkstofffluid verstanden wird, ist im allgemeinen Teil der Beschreibung definiert worden. Die Lehre ist nicht auf die Verwendung von zwei Wirkstofffluiden beschränkt. Sie ist bereits relevant beim Einsatz eines Vorratsbehälters mit einem Wirkstofffluid. Sie ist ferner auch dann relevant, wenn die Anzahl der Vorratsbehälter erhöht wird.

Insgesamt darf zunächst für die Offenbarung auf die im allgemeinen Teil der Beschreibung bereits angeführte DE 201 16 963 U 1 hingewiesen werden, deren vollständiger Offenbarungsgehalt durch Bezugnahme auch zum Offenbarungsgehalt der vorliegenden Patentanmeldung gemacht wird. Insbesondere wird Bezug genommen auf die Offenbarung in dieser vorveröffentlichten Druckschrift hinsichtlich der in den Vorratsbehältern einzusetzenden Wirkstofffluide und Kombinationen von Wirkstofffluiden. Auch die vorliegende Abgabevorrichtung, die nachfolgend beschrieben wird, ist in besonders zweckmäßiger Weise mit den aus diesem Stand der Technik entnehmbaren Wirkstofffluiden und Kombinationen von Wirkstofffluiden einsetzbar.

Fig. 1 zeigt zunächst zur grundsätzlichen Erläuterung der Konstruktion und Funktion einer Abgabevorrichtung der in Rede stehenden Art eine Abbildung, die dem Stand der Technik entnommen ist. Man kann diese Abbildung in Verbindung mit Fig. 2 und insbesondere Fig. 5 der Zeichnung mit Bezug auf die hier konkret beschriebene Abgabevorrichtung nachvollziehen, weil in Fig. 5 in gestrichelten Linien die Lage des Behälterstutzens mit der Auslaßöffnung des Vorratsbehälters angedeutet ist.

Die in der Zeichnung dargestellte Abgabevorrichtung zur Abgabe eines Wirkstofffluids in die Spülflüssigkeit in einem Toilettenbecken weist zunächst einen am Rand eines Toilettenbeckens aufhängbaren Halter 1 sowie mindestens einen im Halter 1 vorgesehenen Vorratsbehälter 2 für ein Wirkstofffluid auf.

Besonders bevorzugt ist eine Anordnung, bei der zwei Vorratsbehälter 2 im Halter 1 vorgesehen sind, die, weiter bevorzugt, voneinander separiert sind und jeweils ein Wirkstofffluid enthalten. Es kann aber auch mehrere Vorratsbehälter für mehrere Wirkstofffluide geben. Die Vorratsbehälter sind voneinander separiert, um eine vorzeitige Mischung der Wirkstofffluide zu unterbinden. Sie können körperlich separat oder als separate Abteile in einem zusammenhängenden Körper ausgebildet sein.

Erfindungsgemäß geeignete Wirkstofffluide sind beispielsweise Duftphasen, insbesondere parfümierte Duftphasen. Solche Duftphasen enthalten üblicherweise mindestens einen Duftstoff, vorzugsweise Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren, Stabilisatoren, Kalklöser etc.

Erfindungsgemäß ebenso geeignet als Wirkstofffluide sind Bleichphasen, insbesondere chlorhaltige Bleichphasen, vorzugsweise Bleichphasen auf Basis von Hypochlorit, wobei die Bleichphasen üblicherweise neben dem eigentlichen Bleichmittel und Wasser ggf. weitere Inhaltsstoffe wie Verdickungsmittel, Tenside oder Emulgatoren, Neutralisierungsmittel, Farbstoffe, Duftstoffe etc. enthalten können. Bei der Verwendung von Wirkstofffluiden dieser Art ist bevorzugt, aus Gründen der Abdichtung, die in Fig. 7 dargestellte einteilige Verschlussvariante mit einem filmartigen Stopfen zu verwenden. Bei Versuchen hat sich herausgestellt, dass die üblicherweise eingesetzten Verschlüsse, wie in Fig. 1 gezeigt, nicht dicht sind, wenn chlorhaltige Wirkstofffluide bevorratet werden.

Weitere erfindungsgemäß geeignete Wirkstofffluide sind kalklösende Wirkstoffphasen, vorzugsweise saure kalklösende Wirkstoffphasen. Solche kalklösende Wirkstoffphasen können neben dem eigentlichen Kalklöser - vorzugsweise handelt es sich hierbei um eine organische oder anorganische Säure - und Wasser ggf. weitere Inhaltsstoffe wie Tenside oder Emulgatoren, Verdickungsmittel, Duftstoffe, Konservierungsmittel etc. enthalten.

Gleichermaßen ist es möglich, als Wirkstofffluide hochkonzentrierte Tensidphasen, sogenannte "Schaumbooster", einzusetzen. Solche hochkonzentrierten Tensidphasen können neben den Tensiden auch noch weitere, übliche Inhaltsstoffe enthalten.

Erfindungsgemäß ebenfalls geeignet sind Wirkstofffluide mit antibakterieller und/oder fungizider und/oder antiviraler Aktivstoffphase, wobei die Aktivstoffphase neben dem antibakteriell und/oder fungizid und/oder antiviral wirkenden Aktivstoff und Wasser ggf. weitere Inhaltsstoffe, wie zum Beispiel Tenside oder Emulgatoren, Verdickungsmittel, Duftstoffe, Konservierungsmittel etc., enthalten kann.

Weiter ist es möglich, daß es sich bei den Wirkstofffluiden um enzymhaltige Aktivstoffphasen handelt. Solche enzymhaltigen Aktivstoffphasen können neben Enzym(en) und Wasser ggf. weitere Inhaltsstoffe wie Tenside oder Emulgatoren, Verdickungsmittel, Duftstoffe, Konservierungsmitteln etc., enthalten.
Gleichermaßen ist es möglich, daß es sich bei den erfindungsgemäß eingesetzten Wirkstofffluiden um absorbierende, insbesondere geruchsabsorbierende Wirkstoffphasen handelt. Diese können neben dem Absorptionsmittel, insbesondere Geruchsabsorptionsmittel, und Wasser ggf. weitere Inhaltsstoffe wie Tenside oder Emulgatoren, Verdickungsmittel, Duftstoffe, Konservierungsmittel etc. enthalten.

Die erfindungsgemäße Abgabevorrichtung bietet gemäß einer besonderen Ausführungsform die Möglichkeit, in den Vorratsbehältern Kombinationen unterschiedlicher Wirkstofffluide einzusetzen, wobei gemäß einer bevorzugten Ausführungsform einer der Vorratsbehälter eine Duftphase, insbesondere wie zuvor definiert, enthält.

Beispiele für einzusetzende Wirkstofffluid-Kombinationen sind parfümierte Duftphase kombiniert mit Chlorbleiche (miteinander zusammen nicht lagerstabil), parfümierte Duftphase mit hochkonzentrierter Tensidphase (Schaum-booster), Duftphase mit kalklösender, saurer Wirkstoffphase, Duftphase mit antibakterieller Wirkstoffphase, unterschiedliche Säure-Systeme, Duftphase kombiniert mit enzymhaltiger Wirkstoffphase, parfümierte Säurephase kombiniert mit wasserfärbender Phase, Duftphase mit geruchsabsorbierender Phase, parfümierte Säurephase mit Aktivsauerstoff, parfümierte Säurephase mit Wirkstoffphase, mit Polyacrylat verdickt etc. Von besonderem Interesse sind dabei zähflüssige bis gelartige Wirkstofffluide mit Viskositäten im Bereich einiger tausend mPas, insbesondere von 2000 bis 5000 mPas, vorzugsweise 2500 bis 3500 mPas (gemessen mit Roto-Visko LVTV II, Spindel 31, 5 U/min, 20 °C).

Bei der dargestellten Abgabevorrichtung weist der Vorratsbehälter 2 einen Behälterstutzen 3 auf, in dem sich eine im verschlossenen Zustand des Vorratsbehälters 2 von einem Pfropfen 4 verschlossene Auslaßöffnung 5 befindet. Den Pfropfen 4 erkennt man in Fig. 1 im Wirkstofffluid im Vorratsbehälter 2 schwimmend, weil er dort aus der Auslaßöffnung 5 herausgestoßen worden ist. Über die geöffnete Auslaßöffnung 5, also bei "aktiviertem" Vorratsbehälter 2, ist das Wirkstofffluid in die Spülflüssigkeit abgebbar. Für die Abgabe des Wirkstofffluids aus dem Vorratsbehälter 2 sind Gravitation, Unterdruck oberhalb des Flüssigkeitsspiegels des Wirkstofffluids im Vorratsbehälter 2, Verdünnung des Wirkstofffluids an der Abgabestelle etc. ebenso von Bedeutung wie die räumliche Lage der Abgabevorrichtung im Toilettenbecken, die Intensität der Strömung der Spülflüssigkeit etc..
Die Abdichtung von Vorratsbehälter 2 im Halter 1 erfolgt über die Fläche zwischen einem Behälterstutzen 3 und dem Stutzen 8 der Leitanordnung.

Alternativ zu dem in Fig. 1 dargestellten, zweiteiligen Verschlusssystem bestehend aus Verschlusskappe 22 mit einem eingesteckten Pfropfen 4 kann, die in Fig. 7 dargestellte Verschlusskappe 22 des Vorratsbehälters 2 verwendet werden. Hierbei sind Verschlusskappe und Pfropfen 4 einteilig ausgeführt. Der Pfropfen 4 ist durch ein filmartiges Scharnier 21 mit der Verschlusskappe 22 nach Einsetzen angelenkt. Während des in Fig. 8. a und Fig. 8 b dargestellten Öffnungsvorganges wird durch die Schneiden 20 der filmartige Pfropfen 4 zerschnitten.
Bei einem nicht dargestellten Verschlusssystem wird der filmartige Pfropfen vollständig herausgeschnitten und schwimmt im Wirkstofffluid. Vorteilhaft sind Mittel zur Erzeugung eines Auftriebes im Schwimmer vorgesehen

Die für einen solchen Öffnungsmechanismus notwendigen Schneiden 20 können bevorzugt in Art und Anzahl derart ausgestaltet sein, dass wie in Fig. 8 a und Fig. 8 b dargestellt, der Pfropfen 4 sich nicht vollständig von der Verschlusskappe 22 löst, sondern ein verbleibender Rest des Filmes ein Scharnier 21 bildet. Der Stutzen 8 ragt nach dem Öffnen des Vorratsbehälters 2 durch die Auslassöffnung 5 in den Innenraum, so dass der Pfropfen 4 gegen Verschließen gesichert ist.

Des weiteren können die Schneiden in Art und Anzahl bevorzugt auch derartig ausgebildet sein, dass beim Eindrücken des Vorratsbehälters in den Halter durch die Schneiden die filmartige Anlenkung vollständig getrennt wird, und der dadurch herausgeschnittene Pfropfen aufgrund des Dichteunterschiedes zur Flüssigkeit im Vorratsbehälter nach oben aufschwimmt.

Am Halter 1 ist unter der Auslaßöffnung 5 ein Verteilungselement 6 vorgesehen. Das Innere des Vorratsbehälters 2 steht über die Auslaßöffnung 5 unter Zwischenanordnung einer ein freies Fließen des Wirkstofffluids verhindernden Leitanordnung 7 dauernd mit dem Verteilungselement 6 in Verbindung, so daß auf dem Verteilungselement 6 im Bereich unter der Auslaßöffnung 5 des Vorratsbehälters 2 stets Wirkstofffluid ansteht.

Das Verteilungselement 6 befindet sich im Halter 1 so angeordnet, daß das Wirkstofffluid auf dem Verteilungselement 6 bei jedem Spülvorgang von der Spülflüssigkeit verdünnt und vom Verteilungselement 6 abgeschwemmt wird.

Die Leitanordnung 7 weist einen nach oben ragenden, abdichtend in den Behälterstutzen 3 des Vorratsbehälters 2, der die Auslaßöffnung 5 bildet, eintretenden Stutzen 8 auf. Der Stutzen 8 hat einen innenliegenden Kanal 9, der nach unten zum Verteilungselement 6 hin offen ist.

Die Konstruktion der Abgabevorrichtung im Bereich des Verteilungselementes 6 ist bei der erfindungsgemäßen Abgabevorrichtung grundsätzlich anders als bei der Abgabevorrichtung des Standes der Technik, die in Fig. 1 zur grundsätzlichen Erläuterung dargestellt und zuvor beschrieben worden ist.

Zum Verständnis der Funktionsweise der erfindungsgemäßen Abgabevorrichtung wird auf eine Zusammenschau von Fig. 2, Fig. 3, Fig. 4 und Fig. 5 abgestellt. Fig. 5 zeigt die Lage des Vorratsbehälters 2 mit dem Behälterstutzen 3 relativ zur Leitanordnung 7 am Verteilungselement 6.
Für die Lehre ist zunächst wesentlich, daß der Stutzen 8 der Leitanordnung 7 auf der Seite, die bei im Toilettenbecken eingehängter Abgabevorrichtung der auftreffenden Spülflüssigkeit zugewandt ist, das ist die unten liegende Seite in Fig. 2, die oben liegende Seite in Fig. 3 und die rechts liegende Seite in Fig. 5, über einen Teil seines Umfanges mit dem Verteilungselement 6 verbunden ist, so daß eine Abschirmung für eine zwischen dem Verteilungselement 6 und dem unteren Rand 10 des Stutzens 8 im übrigen gebildete seitliche Austrittsöffnung 11 für das Wirkstofffluid gebildet ist. Dabei sind die Abmessungen der seitlichen Austrittsöffnung 11 unter Berücksichtigung der Produkteigenschaften, insbesondere der Viskosität des Wirkstofffluids so gewählt, daß im Ruhezustand, also ohne wesentliche Wirkung von Spülflüssigkeit, das Wirkstofffluid in der seitlichen Austrittsöffnung 11 ansteht. Mit "ansteht" ist hier gemeint, daß das Wirkstofffluid im Ruhezustand nicht dauernd nachfließt, sondern daß sich in oder an der seitlichen Austrittsöffnung 11 eine Art "Miniskus" des Wirkstofffluids unter eigener Oberflächenspannung bildet, der ein undifferenziertes Nachfließen des Wirkstofffluids verhindert. Man erkennt die seitliche Austrittsöffnung 11 besonders gut in Fig. 5. Dabei darf man sich bei der Darstellung in Fig. 5 nicht davon irritieren lassen, daß hier darstellungstechnisch die Befestigungszapfen 12 für die Befestigung des Verteilungselements 6 am Halter 1 mit dargestellt sind. Deren Lage erkennt man in Fig. 2 und Fig. 3 besonders gut. Für die erfindungsgemäße Funktionsweise der Abgabevorrichtung sind die Befestigungszapfen 12 aber ohne Bedeutung.

Für die Ausbildung des Spiegels des Wirkstofffluids in der seitlichen Austrittsöffnung 11 kann es zweckmäßig sein, den unteren Rand 10 des Stutzens 8 gegenüber der natürlichen, aus der Wandstärke des Stutzens 8 resultierenden Breite zu verbreitern. Dazu kann man vorsehen, und das ist im vorliegenden Ausführungsbeispiel auch so gemacht, daß der untere Rand 10 des Stutzens 8 als breiter, seitlich vorspringender Flansch ausgebildet ist, der zusammen mit dem entsprechenden Abschnitt des Verteilungselementes 6 die Ausbildung eines Meniskus des Wirkstofffluids in der seitlichen Austrittsöffnung 11 erleichtert. Man erkennt das besonders gut in Fig. 4 und in Fig. 5. Die seitliche Haftung des Wirkstofffluids an dem Flansch und der entsprechenden Fläche des Verteilungselementes 6 stabilisiert den Austritt von Wirkstofffluid an der seitlichen Austrittsöffnung 11 und führt zu definierten Verhältnissen mit Stillstand des Wirkstofffluids zwischen den Spülvorgängen.

In einem bevorzugten Ausführungsbeispiel kann es sich empfehlen, daß der Stutzen 8 einen Innendurchmesser von etwa 5 mm aufweist.

Fig. 6 zeigt eine "Draufsicht" auf den Stutzen 8 der Leitanordnung 7, aus der sich die besonderen Verhältnisse im Stutzen 8 bei einem bevorzugten Ausführungsbeispiel gut erkennen lassen. Man kann hier sehen, daß im Stutzen 8 eine den Durchfluß einschränkende Anordnung 13 vorgesehen ist, durch die, vorzugsweise, der Durchfluß auf einen sichelförmigen Durchflußquerschnitt eingeschränkt wird. Im dargestellten Ausführungsbeispiel und bei einem Innendurchmesser des Kanals 9 im Stutzen 8 von etwa 5 mm kann es sich empfehlen, daß der eingeschränkte, vorzugsweise sichelförmige Durchflußquerschnitt eine maximale Breite b von etwa 1,5 mm bis etwa 2,5 mm aufweist.

Die Anordnung der den Durchfluß einschränkenden Anordnung 13 im Kanal 9 des Stutzens 8 bestimmt hier die Durchflußverhältnisse. Durch die Gestaltung dieser Anordnung 13 kann man also je nach den einzusetzenden Wirkstofffluiden und deren Viskosität, der zu erwartenden Oberflächenspannung und dem zu erwartenden Druck an dieser Stelle bei unterschiedlichem Füllzustand des Vorratsbehälters 2 eine genau definierte, gewünschte Charakteristik für den Durchfluß realisieren.

Das dargestellte und bevorzugte Ausführungsbeispiel kann in der Praxis bei den typischen Wirkstofffluiden, die hier eingesetzt werden sollen, weiter dadurch konkret ausgestaltet werden, daß die lichte Höhe der seitlichen Austrittsöffnung 11 etwa 1,5 mm bis etwa 3,5 mm, vorzugsweise etwa 2,5 mm, beträgt und/oder die untere Breite des unteren Randes 10 des Stutzens 8 etwa 1,5 mm bis etwa 3,5 mm, vorzugsweise etwa 2,5 mm, beträgt.

Bislang ist die Abgabevorrichtung so beschrieben worden, als befände sich die Leitanordnung 7 für den jeweiligen Vorratsbehälter 2 ohne weiteres auf dem Verteilungselement 6. Das ist im Prinzip auch eine funktionierende Konstruktion. Bei dieser ist allerdings die seitliche Austrittsöffnung 11 doch relativ stark dem Spülwasserzutritt beim Spülvorgang ausgesetzt.

Man erkennt in Fig. 2 zunächst, daß das Verteilungselement in Fig. 2 dem Betrachter zugewandt und bei im Toilettenbecken eingehängter Abgabevorrichtung der auftreffenden Spülflüssigkeit zugewandt einen Beaufschlagungsbereich 14 aufweist, der beim Spülvorgang von Spülflüssigkeit überströmt wird. Natürlich strömt die Spülflüssigkeit vom Beaufschlagungsbereich 14 auch zum in Fig. 2 hinteren Rand des Verteilungselementes 6. Dieses ist im übrigen hier durchgehend für beide Vorratsbehälter 2 der konkreten Ausführungsform gemeinschaftlich vorgesehen.

Im dargestellten Ausführungsbeispiel sind die beiden Leitanordnungen 7 für die beiden Vorratsbehälter 2 hinsichtlich der Beaufschlagung mit Spülflüssigkeit stärker abgeschirmt. Es ist nämlich vorgesehen, daß die Leitanordnung 7 jedenfalls auf der Seite, die bei im Toilettenbecken eingehängter Abgabevorrichtung der auftreffenden Spülflüssigkeit zugewandt ist, und davon ausgehend beidseits der Leitanordnung 7 verlaufend, von einer von dem Verteilungselement 6 aufragenden Prallwand 15 umgeben ist. Innerhalb der Prallwand 15 ergibt sich, weil diese vom Stutzen 8 der Leitanordnung 7 beabstandet verläuft, eine an einem Ende offene, wannenartige Aufnahme für Spülflüssigkeit, deren Füllzustand von der Neigungslage des Verteilungselementes 6 im Toilettenbecken abhängt. Man kann sich das anhand der Darstellung in Fig. 2 gut vorstellen.

Im dargestellten Ausführungsbeispiel ist dabei vorgesehen, daß die Oberkante der Prallwand 15, zumindest auf der Seite, die bei im Toilettenbecken eingehängter Abgabevorrichtung der auftreffenden Spülflüssigkeit zugewandt ist, höher liegt als der untere Rand 10 des Stutzens 8 im Bereich der Austrittsöffnung 11. Dies erkennt man besonders gut in Fig. 5 der Zeichnungen. Die Höhe der Prallwand 15 spielt für die Ausbildung des Wanneneffekts, der zuvor angesprochen worden ist, natürlich eine wesentliche Rolle.

Für die weiter oben beschriebene besondere Ausführungsform der Abgabevorrichtung, die hinsichtlich der Bemaßung verschiedener Komponenten im Detail beschrieben worden ist, gilt nach bevorzugter Lehre, daß die Oberkante der Prallwand 15 gegenüber der Oberseite des Verteilungselementes 6 in einer Höhe von etwa 3 mm bis etwa 7 mm, vorzugsweise von etwa 5 mm bis etwa 6 mm, liegt.

Schließlich erkennt man in Fig. 3 besonders gut, daß hier das Verteilungselement 6 auf der offenen Seite der Prallwand 15, glatt, also i.w. ohne Schwelle, abschließt.

Mit der Prallwand 15 wird eine Barriere geschaffen, die die seitliche Austrittsöffnung 11 der Leitanordnung 7, in der das Wirkstofffluid ansteht, gegen ein unmittelbares Auftreffen des Stromes der Spülflüssigkeit abschirmt. Man schafft so eine örtliche Trennung einerseits der Zuführung der Spülflüssigkeit, andererseits der Abgabe des Wirkstofffluids an der seitlichen Austrittsöffnung 11. Gleichzeitig dient der Kanal 9 im Stutzen 8 der Leitanordnung 7 der Rück-Belüftung des Vorratsbehälters 2. Aufgrund der besonderen Gestaltung wird eine Sumpfbildung vermieden. Durch die Gestaltung und Bemessung der seitlichen Austrittsöffnung 11 der Leitanordnung 7 kann man die Abgabemenge an Wirkstofffluid pro Spülzyklus genau bestimmen.

Die Zeichnungen zeigen weiter im Zusammenhang, daß eine definierte Lage des Vorratsbehälters 2 gegenüber dem Verteilungselement 6 im dargestellten Ausführungsbeispiel dadurch realisiert ist, daß am Stutzen 8, vorzugsweise nur auf der als Abschirmung wirkenden Seite, eine Abstützung 16 für den die Auslaßöffnung 5 bildenden Behälterstutzen 3 des Vorratsbehälters 2 angeordnet ist. Diese hat hier eine Höhe, die größer ist als die Höhe der Prallwand 15, so daß sich ein spaltartiger Überlauf für Spülflüssigkeit bildet. Die Höhe beträgt hier zwischen etwa 6 mm und etwa 8 mm von der Oberfläche des Verteilungselementes 6.

Bereits oben ist angedeutet worden, wie die Gestaltung des Verteilungselementes 6 aussieht. Konkret bedeutet das im dargestellten Ausführungsbeispiel, bei dem zu jeder Leitanordnung 7 eine Prallwand 15 vorgesehen ist, daß das Verteilungselement 6 auf der Oberseite von einem Längsrand ausgehend die Leitanordnung 7 mit der Prallwand 15 aufweist und von der Prallwand 15 bis zum gegenüberliegenden Längsrand ein beim Spülvorgang von Spülflüssigkeit überströmter Beaufschlagungsbereich 14 reicht.

Der Beaufschlagungsbereich 14 des Verteilungselements 6 hat bei der dargestellten Abgabevorrichtung aufgrund der örtlichen Trennung der Abgabe des Wirkstofffluids von der Zuführung der Spülflüssigkeit im wesentlichen nur noch die Aufgabe, nach Abschluß eines Spülvorgangs Spülflüssigkeit mit Wirkstofffluid für eine Weile festzuhalten, um eine langanhaltende Duftabgabe zu bewirken. Die in Fig. 3 erkennbare Rippenstruktur des Beaufschlagungsbereichs 14 erhöht die Oberfläche und vergrößert die diesbezügliche Duft-Nachwirkung zwischen den Spülvorgängen.

Die Zeichnung zeigt eine geschlossene Prallwand 15. Man könnte aber auch gezielt in der Prallwand 15 eine oder mehrere, vorzugsweise schlitzartige Öffnungen 17 vorsehen, um Spülflüssigkeit, die innerhalb der Prallwand 15 mit hohem Anteil von Wirkstofffluid ansteht, zwischen Spülvorgängen langsam auf den Beaufschlagungsbereich 14 des Verteilungselementes 6 hinaussickern zu lassen. Eine solche schlitzartige Öffnung 17 ist lediglich in Fig. 3 seitlich an der Prallwand 15 neben einem Befestigungszapfen 12 erkennbar.

Für die Parameter der Wirkstofffluide empfiehlt es sich, daß die Viskosität des Wirkstofffluids im Ausgangszustand bei einigen tausend mPas, vorzugsweise im Bereich von etwa 2000 mPas bis etwa 5000 mPas, insbesondere im Bereich von etwa 2500 mPas bis etwa 3500 mPas, liegt. Mit diesen Viskositäten passen die Wirstofffluide zu den weiter oben beschriebenen besonderen Abmessungsangaben. Im übrigen darf hier im besonderen Maß auf die Ausführungsbeispiele des zuvor angesprochenen Standes der Technik der DE 201 16 963 U1 verwiesen werden, die hier ebenfalls zweckmäßig einsetzbar sind.

In Verbindung mit Fig. 1 kann man auch für die beanspruchte Abgabevorrichtung vorsehen, daß die Vorratsbehälter 2 mittels eines Adapters 18 o.dgl. miteinander gekuppelt und so gekuppelt im Halter 1 anbringbar sind. Auf diese Weise kann man einen Nachfüllset aus zwei Vorratsbehältern 2 gemeinsam auswechseln. Auch insoweit darf auf den zum Ausgangspunkt erläuterten Stand der Technik verwiesen werden, dessen Offenbarungsgehalt in den Offenbarungsgehalt der vorliegenden Anmeldung durch Bezugnahme aufgenommen worden ist.

Schließlich zeigt Fig. 1 angedeutet, daß hier am Halter 1 auf der Seite, die bei im Toilettenbecken eingehängter Abgabevorrichtung von der auftreffenden Spülflüssigkeit abgewandt ist, eine den Rand des Verteilungselementes abschirmende Schutzwand 19 vorgesehen ist. Diese Schutzwand 19 ragt nach unten am Verteilungselement 6 vorbei und schirmt, mit einem geringen Abstand, die in Fig. 3 besonders gut erkennbaren freien Seiten der Prallwände 15 der Leitanordnungen 7 ab. Dadurch ergibt sich eine nahezu eingeschlossene seitliche Austrittsöffnung 11 am unteren Rand 10 des Stutzens 8, also eine sehr gut isolierte Abgabestelle für das Wirkstofffluid. Grundsätzlich könnte die Schutzwand 19 im übrigen auch am Adapter 18 angebracht sein. Schließlich könnte die Schutzwand 19 theoretisch auch am Verteilungselement 6 selbst vorgesehen sein. Die Beabstandung muß dann anders realisiert werden, beispielsweise durch Stege. Jedenfalls ist zu gewährleisten, daß am Rand des Verteilungselements 6 Wirkstofffluid von der Spülflüssigkeit abgeschwemmt werden kann.

Bei dem hier dargestellten Ausführungsbeispiel einer erfindungsgemäßen Abgabevorrichtung erfolgt der Luftzutritt in das Innere des Vorratsbehälters 2 durch den Kanal 9 im Stutzen 8, durch den das Wirkstofffluid aus dem Vorratsbehälter 2 ausläuft. Grundsätzlich kann man aber auch eine Konstruktion mit einer zusätzlichen kleinen Belüftungsöffnung vorsehen. Eine solche Abgabevorrichtung wäre dann so konstruiert, daß am Stutzen 8 der Leitanordnung 7, vorzugsweise in der den Durchfluß einschränkenden Anordnung 13 im Stutzen 8, insbesondere an deren Oberseite, eine kleine Lufteintrittsöffnung vorgesehen ist. Die Lüftungsöffnung ist allerdings in der Zeichnung nicht eingezeichnet.

Die Funktionsweise der erfindungsgemäßen Abgabevorrichtung soll abschließend nochmals im Zusammenhang erläutert werden Dabei wird ein besonders bevorzugtes Ausführungsbeispiel beschrieben, dessen Beschreibung den Offenbarungsgehalt der vorliegenden Anmeldung insgesamt aber nicht beschränkt.

Während der Aktivierungsphase werden die Vorratsbehälter 2, gekoppelt im Adapter 18, in den Halter 1 eingesetzt. Die Pfropfen 4 werden herausgestoßen oder ganz oder teilweise geschnitten und die Behälterstutzen 3 auf die Stutzen 8 der Leitanordnungen 7 abdichtend aufgesteckt. Die Abdichtung wird gewährleistet durch den sich automatisch bildenden, flächigen Presssitz zwischen geöffneter Verschlusskappe 22 und einem vorzugsweise konischem Stutzen 8.
Die Wirkstofffluide laufen in die Kanäle 9 der Leitanordnungen 7 und bilden unten in den seitlichen Austrittsöffnungen 11 die beschriebenen Menisken, also konkave Flüssigkeitsspiegel. Gleichzeitig entsteht in den beiden Vorratsbehältern 2 ein Unterdruck, der in Verbindung mit der Oberflächenspannung der Wirkstofffluide einen stabilen Zustand eintreten läßt. Die Duftabgabe aus dem entsprechenden Wirkstofffluid oder aus beiden Wirkstofffluiden beginnt.

Wird nun die Toilettenspülung betätigt, so strömt die Spülflüssigkeit von der in Fig. 2 vorn liegenden Seite, die dem Rand des Toilettenbecken zugewandt ist, über den Beaufschlagungsbereich 14 des Verteilungselements 6 auf die Prallwände 15. Aufgrund der turbulenten Strömung wird Spülflüssigkeit auch über die Prallwand 15 hinweg in den Spalt zwischen der jeweiligen Prallwand 15 und der Leitanordnung 7 gelangen. Gleichzeitig werden geringe Mengen Wirkstofffluid auch auf den Beaufschlagungsbereich des Verteilungselements 6 ausgebracht. Innerhalb der Prallwand 15 befindliches Wirkstofffluid wird vom Teilstrom der Spülflüssigkeit weggeschwemmt. Dieses Portionsvolumen (Dosiermenge) ist durch die Bemessung der Austrittsöffnung 11, des Abstandes der Prallwand 15 von der Leitanordnung 7 und der Höhe der Prallwand 15 gut dosierbar. Die Dosiermenge ist auch sehr verläßlich reproduzierbar, so daß sich eine gleichmäßige Abgabe von Spülflüssigkeit über den Lebenszyklus einer Abgabevorrichtung ergibt, und zwar für beide Vorratsbehälter 2. Ein typisches, bevorzugtes Dosiervolumen liegt zwischen 0,05 ml, vorzugsweise bei etwa 0,1, bis 0,5 ml.

Die Abgabe des Wirkstofffluids in das Toilettenbecken in der Spülflüssigkeit endet, wenn das Gemisch im Bereich der offenen Seite der Prallwand an der Kante des Verteilungselements 6 ansteht. Im jetzt folgenden Zustand erfolgt nur noch eine Duftabgabe im wesentlichen über den Beaufschlagungsbereich 14 und die darauf befindlichen Reste der Spülflüssigkeit mit Wirkstofffluid.

Ist hinreichend viel Wirkstofffluid aus dem Vorratsbehälter 2 ausgetreten, so tritt durch die seitliche Austrittsöffnung 11 rückwärts wiederum Luft zurück in den Vorratsbehälter 2 hinein, um den Unterdruck auszugleichen. Beim Druckausgleich fließt erneut Wirkstofffluid unter Gewichtskraft in die Austrittsöffnung 11 nach. Wiederum wird der zuvor beschriebene Meniskus ausgebildet. Hier befindliche Spülflüssigkeit wird aus diesem Bereich herausgedrückt, die Rückvermischung der Spülflüssigkeit mit Wirkstofffluid wird minimiert.

Vergleichsversuche der beanspruchten Abgabevorrichtung mit aus der Praxis bekannten Abgabevorrichtungen des Standes der Technik, die Abgabevorrichtungen jeweils in unterschiedliche Toilettenbecken verschiedener Hersteller eingesetzt, in denen sie dann eine unterschiedliche Neigungslage haben, haben ergeben, daß die beanspruchte Abgabevorrichtung ein wesentlich gleichmäßigeres reproduzierbareres Abgabeverhalten zeigt. Der Verbrauch pro Spülung war vergleichsweise konstant und relativ unabhängig von der Art des Toilettenbeckens, was man bei bekannte, bislang am Markt befindlichen Abgabevorrichtungen nicht sagen kann.

## Patentansprüche

1. Abgabevorrichtung zur Abgabe eines Wirkstofffluids in die Spülflüssigkeit in einem Toilettenbecken,
mit einem am Rand des Toilettenbeckens aufhängbaren Halter (1) und mindestens einem im Halter (1) vorgesehenen Vorratsbehälter (2) mit einem Wirkstofffluid, insbesondere mit mindestens zwei im Halter (1) vorgesehenen Vorratsbehältern (2) mit jeweils einem Wirkstofffluid,
wobei der Vorratsbehälter (1) eine Auslaßöffnung (5) aufweist, über die das Wirkstofffluid in die Spülflüssigkeit abgebbar ist,
wobei am Halter (1) unter der Auslaßöffnung (5) ein Verteilungselement (6) vorgesehen ist,
wobei das Innere des Vorratsbehälters (2) über die Auslaßöffnung (5) unter Zwischenanordnung einer ein freies Fließen des Wirkstofffluids verhindernden Leitanordnung (7) dauernd mit dem Verteilungselement (6) in Verbindung steht und **dadurch** auf dem Verteilungselement (6) im Bereich unter der Auslaßöffnung (5) stets Wirkstofffluid ansteht, und
wobei die Leitanordnung (7) einen nach oben ragenden, abdichtend in die Auslaßöffnung (5) des Vorratsbehälter (2) eintretenden Stutzen (8) aufweist, der nach unten zum Verteilungselement (6) hin offen ist.
**dadurch gekennzeichnet,**
**daß** der Stutzen (8) unten auf der Seite, die bei im Toilettenbecken eingehängter Abgabevorrichtung der auftreffenden Spülflüssigkeit zugewandt ist, über einen Teil seines Umfanges mit dem Verteilungselement (6) verbunden ist, so daß eine Abschirmung für eine zwischen dem Verteilungselement (6) und dem unteren Rand (10) des Stutzens (8) im übrigen gebildete seitliche Austrittsöffnung (11) für das Wirkstofffluid gebildet ist, und daß die Abmessungen der seitlichen Austrittsöffnung (11) unter Berücksichtigung der Produkteigenschaften, insbesondere der Viskosität des Wirkstofffluids so gewählt sind, daß im Ruhezustand, also ohne wesentliche Wirkung von Spülflüssigkeit, das Wirkstofffluid in der seitlichen Austrittsöffnung (11) ansteht.

2. Abgabevorrichtung nach Anspruch 1, **dadurch gekennzeichnet, daß** der untere Rand (10) des Stutzens (8) als breiter, seitlich vorspringender Flansch ausgebildet ist, der zusammen mit dem entsprechenden Abschnitt des Verteilungselementes (6) die Ausbildung eines Meniskus des Wirkstofffluids in der seitlichen Austrittsöffnung (11) erleichtert.

3. Abgabevorrichtung nach Anspruch 1 oder 2, **dadurch gekennzeichnet, daß** der Stutzen (8) einen Innendurchmesser von etwa 5 mm aufweist.

4. Abgabevorrichtung nach einem der Ansprüche 1 bis 3, **dadurch gekennzeichnet, daß** im Stutzen (8) eine den Durchfluß einschränkende Anordnung (13) vorgesehen ist, durch die, vorzugsweise, der Durchfluß auf einen sichelförmigen Durchflußquerschnitt eingeschränkt wird.

5. Abgabevorrichtung nach Anspruch 4, **dadurch gekennzeichnet, daß** der eingeschränkte, vorzugsweise sichelförmige Durchflußquerschnitt eine maximale Breite (b) von etwa 1,5 mm bis etwa 2,5 mm aufweist.

6. Abgabevorrichtung nach einem der Ansprüche 1 bis 5, **dadurch gekennzeichnet, daß** die lichte Höhe der seitlichen Austrittsöffnung (11) etwa 1,5 mm bis etwa 3,5 mm, vorzugsweise etwa 2,5 mm, beträgt.

7. Abgabevorrichtung nach einem der Ansprüche 1 bis 6, **dadurch gekennzeichnet, daß** die untere Breite des unteren Randes (10) des Stutzens (8) etwa 1,5 mm bis etwa 3,5 mm, vorzugsweise etwa 2,5 mm, beträgt.

8. Abgabevorrichtung nach einem der Ansprüche 1 bis 7, **dadurch gekennzeichnet, daß** die Leitanordnung (7) jedenfalls auf der Seite, die bei im Toilettenbecken eingehängter Abgabevorrichtung der auftreffenden Spülflüssigkeit zugewandt ist, und davon ausgehend beidseits der Leitanordnung (7) verlaufend, von einer von dem Verteilungselement (6) aufragenden Prallwand (15) umgeben ist.

9. Abgabevorrichtung nach Anspruch 8, **dadurch gekennzeichnet, daß** die Prallwand (15) vom Stutzen (8) beabstandet verläuft.

10. Abgabevorrichtung nach einem der Ansprüche 8 oder 9, **dadurch gekennzeichnet, daß** die Oberkante der Prallwand (15), zumindest auf der Seite, die bei im Toilettenbecken eingehängter Abgabevorrichtung der auftreffenden Spülflüssigkeit zugewandt ist, höher liegt als der unteren Rand (10) des Stutzens (8) im Bereich der Austrittsöffnung (11).

11. Abgabevorrichtung nach einem der Ansprüche 8 bis 10, **dadurch gekennzeichnet, daß** die Oberkante der Prallwand (15) gegenüber der Oberseite des Verteilungselementes (6) in einer Höhe von etwa 3 mm bis etwa 7 mm, vorzugsweise von etwa 5 mm bis etwa 6 mm, liegt.

12. Abgabevorrichtung nach einem der Ansprüche 8 bis 11, **dadurch gekennzeichnet, daß** das Verteilungselement (6) auf der offenen Seite der Prallwand (15), glatt, also i.w. ohne Schwelle, abschließt.

13. Abgabevorrichtung nach einem der Ansprüche 1 bis 12, **dadurch gekennzeichnet, daß** am Stutzen (8), vorzugsweise nur auf der als Abschirmung wirkenden Seite, eine Abstützung (16) für den die Auslaßöffnung (5) bildenden Behälterstutzen (3) des Vorratsbehälters (2) angeordnet ist, wobei, vorzugsweise, die Höhe der Abstützung (16) größer ist als die Höhe der Prallwand (15) und, insbesondere, etwa 6 mm bis etwa 8 mm beträgt.

14. Abgabevorrichtung nach einem der Ansprüche 1 bis 13, **dadurch gekennzeichnet, daß** das Verteilungselement (6) auf der Oberseite von einem Längsrand ausgehend die Leitanordnung (7) mit der Prallwand (15) aufweist und von der Prallwand (15) bis zum gegenüberliegenden Längsrand ein beim Spülvorgang von Spülflüssigkeit überströmter Beaufschlagungsbereich (14) reicht.

15. Abgabevorrichtung nach Anspruch 14, **dadurch gekennzeichnet, daß** das Verteilungselement (6) im Beaufschlagungsbereich (14) und, vorzugsweise, außerhalb der Prallwand (15) auch bis zum Längsrand des Verteilungselementes (6) reichend, oberseitige Rippen aufweist.

16. Abgabevorrichtung nach einem der Ansprüche 8 bis 12 und ggf. einem der Ansprüche 13 bis 15, **dadurch gekennzeichnet, daß** die Prallwand (15) mit einer oder mehreren, vorzugsweise schlitzartigen Öffnungen (17) versehen ist.

17. Abgabevorrichtung nach einem der Ansprüche 1 bis 16, **dadurch gekennzeichnet, daß** die Viskosität des Wirkstofffluids im Ausgangszustand bei einigen tausend mPas, vorzugsweise im Bereich von etwa 2000 mPas bis etwa 5000 mPas, insbesondere im Bereich von etwa 2500 mPas bis etwa 3500 mPas, liegt.

18. Abgabevorrichtung nach einem der Ansprüche 1 bis 17, **dadurch gekennzeichnet, daß** das Verteilungselement (6) plattenartig ausgeführt und für die Vorratsbehälter (2) der Abgabevorrichtung gemeinsam vorgesehen ist.

19. Abgabevorrichtung nach einem der Ansprüche 1 bis 18, **dadurch gekennzeichnet, daß** die Vorratsbehälter (2) mittels eines Adapters (18) o.dgl. miteinander gekuppelt und so gekuppelt im Halter (1) anbringbar sind.

20. Abgabevorrichtung nach einem der Ansprüche 1 bis 19, **dadurch gekennzeichnet, daß** am Halter (1), ggf. auch am Adapter (18) oder, mit Beabstandung, am Verteilungselement (6) selbst, auf der Seite, die bei im Toilettenbecken eingehängter Abgabevorrichtung von der auftreffenden Spülflüssigkeit abgewandt ist, eine den Rand des Verteilungselementes (6) abschirmende Schutzwand (19) vorgesehen ist.

21. Abgabevorrichtung nach einem der Ansprüche 1 bis 20, **dadurch gekennzeichnet, daß** am Stutzen (8) der Leitanordnung (7), vorzugsweise in der den Durchfluß einschränkenden Anordnung (13) im Stutzen (8), insbesondere an deren Oberseite, eine kleine Lufteintrittsöffnung vorgesehen ist.

## Claims

1. Dispensing device for dispensing an active substance fluid into the flushing liquid in a toilet bowl, comprising a holder (1) able to be suspended at the edge of the toilet bowl and at least one storage container (2), which is provided in the holder (1), for an active substance fluid, particularly with at least two storage containers (2), which are provided in the holder (1), each with a respective active substance fluid, wherein the storage container (1) has an outlet opening (5) by way of which the active substance fluid can be delivered to the flushing liquid, a distributor element (6) is provided at the holder (1) below the outlet opening (5), the interior of the storage container (2) is disposed in permanent connection with the distributor element (6) by way of the outlet opening (5) with interposition of a guide arrangement (7) preventing free flow of the active substance fluid and active substance thereby always stands on the distributor element (6) in the region below the outlet opening (5), and the guide arrangement (7) has a downwardly projecting stub pipe (8) which sealingly enters the outlet opening (5) of the storage container (2) and is downwardly open towards the distributor element (6), **characterised in that** the stub pipe (8) at the bottom is connected, at the side facing the impinging flushing liquid when the dispensing device is suspended in the toilet bowl, over a part of its circumference with the distributor element (6) so that shielding for a lateral outlet opening (11), which in addition is formed between the distributor element (6) and the lower edge (10) of the stub pipe (8), for the active substance fluid is formed and that the dimensions of the lateral outlet opening (11) are so selected with consideration of the product characteristics, in particular the viscosity of the active substance fluid, that in the rest state, thus without significant action of flushing liquid, the active substance fluid stands in the lateral outlet opening (11).

2. Dispensing device according to claim 1, **characterised in that** the lower edge (10) of the stub pipe (8) is formed as a wide, laterally projecting flange which together with the corresponding section of the distributor element (6) facilitates formation of a meniscus of the active substance fluid in the lateral outlet opening (11).

3. Dispensing device according to claim 1 or 2, **characterised in that** the stub pipe (8) has an internal diameter of approximately 5 millimetres.

4. Dispensing device according to any one of claims 1 to 3, **characterised in that** a throughflow-limiting arrangement (13) by which the throughflow is preferably restricted to a crescent-shaped throughflow cross-section is provided in the stub pipe (8).

5. Dispensing device according to claim 4, **characterised in that** the restricted preferably sickle-shaped throughflow cross-section has a maximum width (b) of approximately 1.5 millimetres to approximately 2.5 millimetres.

6. Dispensing device according to any one of claims 1 to 5, **characterised in that** the clear height of the lateral outlet opening (11) is approximately 1.5 millimetres to approximately 3.5 millimetres, preferably approximately 2.5 millimetres.

7. Dispensing device according to any one of claims 1 to 6, **characterised in that** the lower width of the lower edge (10) of the stub pipe (8) is approximately 1.5 millimetres to approximately 3.5 millimetres, preferably approximately 2.5 millimetres.

8. Dispensing device according to any one of claims 1 to 7, **characterised in that** the guide arrangement (7) is in every case on the side facing the impinging flushing liquid when the dispensing device is suspended in the toilet bowl and, extending out therefrom on both sides of the guide arrangement (7), is surrounded by a baffle wall (15) projecting from the distributor element (6).

9. Dispensing device according to claim 8, **characterised in that** the baffle wall (15) extends at a spacing from the stub pipe (8).

10. Dispensing device according to claim 8 or 9, **characterised in that** the upper edge of the baffle wall (15) at least on the side facing the impinging flushing liquid when the dispensing device is suspended in the toilet bowl is higher than the lower edge (10) of the stub pipe (8) in the region of the outlet opening (11).

11. Dispensing device according to any one of claims 8 to 10, **characterised in that** the upper edge of the baffle wall (15) lies at a height of approximately 3 millimetres to approximately 7 millimetres, preferably of approximately 5 millimetres to approximately 6 millimetres, relative to the upper side of the distributor element (6).

12. Dispensing device according to any one of claims 8 to 11, **characterised in that** the distributor element (6) terminates smoothly, thus substantially without a threshold, on the open side of the baffle wall (15).

13. Dispensing device according to any one of claims 1 to 12, **characterised in that** a support (16) for the container stub pipe (3), which forms the outlet opening (5), of the storage container (2) is arranged at the stub pipe (8) preferably only at the side acting as shielding, wherein preferably the height of the support (16) is greater than the height of the baffle wall (15), and, in particular, is approximately 6 millimetres to approximately 8 millimetres.

14. Dispensing device according to any one of claims 1 to 13, **characterised in that** the distributor element (6) has the guide arrangement (7), together with the baffle wall (15), on the upper side going out from a longitudinal edge, and a loading region (14) flowed over by flushing liquid during the flushing process extends from the baffle wall (15) up to the opposite longitudinal edge.

15. Dispensing device according to claim 14, **characterised in that** the distributor element (6) has, at the top, ribs extending in the loading region (14) and preferably also outside the baffle wall (15) up to the longitudinal edge of the distributor element (6).

16. Dispensing device according to any one of claims 8 to 12 and optionally one of claims 13 to 15, **characterised in that** the baffle wall (15) is provided with one or more preferably slot-shaped openings (17).

17. Dispensing device according to any one of claims 1 to 16, **characterised in that** the viscosity of the active substance fluid in the initial state lies at some thousand mPas, preferably in the region of approximately 2000 mPas to approximately 5000 mPas, particularly in the region of approximately 2500 mPas to approximately 3500 mPas.

18. Dispensing device according to any one of claims 1 to 17, **characterised in that** the distributor element (6) is of plate-like construction and is provided for the storage containers (2) of the dispensing device in common.

19. Dispensing device according to any one of claims 1 to 18, **characterised in that** the storage containers (2) are coupled together by means of an adapter (18) or the like and, thus coupled, are mountable in the holder (1).

20. Dispensing device according to any one of claims 1 to 19, **characterised in that** a protective wall (19) screening the edge of the distributor element (6) is provided at the holder (1), optionally also at the adapter (18) or, at a spacing, at the distributor element (6) itself, on the side remote from the impinging flushing liquid when the dispensing device is suspended in the toilet bowl.

21. Dispensing device according to any one of claims 1 to 20, **characterised in that** a small air inlet opening is provided at the stub pipe (8) of the guide arrangement (7), preferably in the arrangement (13), which restricts the throughflow, in the stub pipe (8), particularly at the upper side thereof.

## Revendications

1. Dispositif de distribution d'un fluide actif dans le liquide de chasse d'eau d'une cuvette de WC,
comprenant un support (1) accrochable au bord de la cuvette de WC et au moins un réservoir (2), prévu dans le support (1), pourvu d'un fluide actif, notamment comprenant au moins deux réservoirs (2), prévus dans le support (1), pourvus respectivement d'un fluide actif,
le réservoir (1) présentant un orifice de sortie (5), par lequel le fluide actif peut être déchargé dans le liquide de chasse d'eau,
un élément de répartition (6) étant prévu sur le support (1), en dessous de l'orifice de sortie (5),
l'intérieur du réservoir (2) étant en liaison permanente avec l'élément de répartition (6) par l'intermédiaire de l'orifice de sortie (5) par disposition intermédiaire d'un dispositif de guidage (7) empêchant un écoulement libre du fluide actif, et du fluide actif étant donc toujours présent sur l'élément de répartition (6) dans la partie en dessous de l'orifice de sortie (5),
et
le dispositif de guidage (7) présentant une tubulure (8) dépassant vers le haut et entrant dans l'orifice de sortie (5) du réservoir (2) de manière la rendant étanche, cette tubulure étant ouverte vers le bas en direction de l'élément de répartition (6),
**caractérisé en ce**
**que** la tubulure (8) est raccordée sur une partie de sa circonférence à l'élément de répartition (6), en bas sur le côté qui est tourné vers le liquide retombant lorsque le dispositif de distribution est accroché dans la cuvette de WC, de sorte qu'une protection est formée pour le fluide actif pour un orifice de sortie latéral (11) formé entre l'élément de répartition (6) et le bord inférieur (10) de la tubulure (8) et que les dimensions de l'orifice de sortie latéral (11) sont sélectionnées, en tenant compte des caractéristiques du produit, en particulier de la viscosité du fluide actif, de telle manière qu'à l'état de repos, donc sans effet essentiel du liquide de chasse d'eau, le fluide actif est présent dans l'orifice de sortie latéral (11).

2. Dispositif de distribution selon la revendication 1, **caractérisé en ce que** le bord inférieur (10) de la tubulure (8) est formé comme une bride large, en saillie latérale, qui, avec la section correspondante de l'élément de répartition (6), facilite la formation d'un ménisque du fluide actif dans l'orifice de sortie latéral (11).

3. Dispositif de distribution selon la revendication 1 ou 2, **caractérisé en ce que** la tubulure (8) présente un diamètre intérieur d'environ 5 mm.

4. Dispositif de distribution selon l'une quelconque des revendications 1 à 3, **caractérisé en ce qu'**un dispositif (13) limitant le flux est prévu dans la tubulure (8), au moyen duquel, de préférence, le flux est limité à une section d'écoulement en forme de faucille.

5. Dispositif de distribution selon la revendication 4, **caractérisé en ce que** la section d'écoulement limitée, de préférence en forme de faucille, présente une largeur maximale (b) d'environ 1,5 mm à environ 2,5 mm.

6. Dispositif de distribution selon l'une quelconque des revendications 1 à 5, **caractérisé en ce que** la hauteur libre de l'orifice de sortie latéral (11) est d'environ 1,5 mm à environ 3,5 mm, de préférence d'environ 2,5 mm.

7. Dispositif de distribution selon l'une quelconque des revendications 1 à 6, **caractérisé en ce que** la largeur inférieure du bord inférieur (10) de la tubulure (8) est d'environ 1,5 mm à environ 3,5 mm, de préférence d'environ 2,5 mm.

8. Dispositif de distribution selon l'une quelconque des revendications 1 à 7, **caractérisé en ce que** le dispositif de guidage (7) est entouré par une paroi d'impact (15) dépassant de l'élément de répartition (6), en tout cas sur le côté qui est tourné vers le liquide de chasse d'eau retombant lorsque le dispositif de distribution est accroché dans la cuvette de WC, et en passant des deux côtés du dispositif de guidage (7) en partant du dispositif de distribution.

9. Dispositif de distribution selon la revendication 8, **caractérisé en ce que** la paroi d'impact (15) s'étend en étant écartée de la tubulure (8).

10. Dispositif de distribution selon l'une des revendications 8 ou 9, **caractérisé en ce que** le bord supérieur de la paroi d'impact (15), au moins sur le côté qui est tourné vers le liquide de chasse d'eau retombant lorsque le dispositif de distribution est accroché dans la cuvette de WC, est plus haut que le bord inférieur (10) de la tubulure (8) dans la partie de l'orifice de sortie (11).

11. Dispositif de distribution selon l'une quelconque des revendications 8 à 10, **caractérisé en ce que** le bord supérieur de la paroi d'impact (15) est situé en face du côté supérieur de l'élément de répartition (6) à une hauteur d'environ 3 mm à environ 7 mm, de préférence d'environ 5 mm à environ 6 mm.

12. Dispositif de distribution selon l'une quelconque des revendications 8 à 11, **caractérisé en ce que** l'élément de répartition (6) se termine de manière lisse, donc essentiellement sans seuil, sur le côté ouvert de la paroi d'impact (15).

13. Dispositif de distribution selon l'une quelconque des revendications 1 à 12, **caractérisé en ce qu'**un appui (16), pour la tubulure (3) du réservoir (2) formant l'orifice de sortie (5), est disposé sur la tubulure (8), de préférence seulement sur le côté agissant comme protection, la hauteur de l'appui (16) étant de préférence plus grande que la hauteur de la paroi d'impact (15) et étant en particulier d'environ 6 mm à environ 8mm.

14. Dispositif de distribution selon l'une quelconque des revendications 1 à 13, **caractérisé en ce que** l'élément de répartition (6) présente, sur le côté supérieur en partant d'un bord longitudinal, le dispositif de guidage (7) avec la paroi d'impact (15) et **en ce que**, de la paroi d'impact (15) jusqu'au bord longitudinal opposé, il atteint une zone d'alimentation submergée de liquide de chasse d'eau lorsque la chasse est tirée.

15. Dispositif de distribution selon la revendication 14, **caractérisé en ce que** l'élément de répartition (6) présente des nervures supérieures dans la zone d'alimentation (14) et, de préférence, à l'extérieur de la paroi d'impact (15) en allant également jusqu'au bord supérieur de l'élément de répartition (6).

16. Dispositif de distribution selon l'une quelconque des revendications 8 à 12 et, le cas échéant, selon l'une des revendications 13 à 15, **caractérisé en ce que** la paroi d'impact (15) est munie d'une ou de plusieurs ouvertures (17), de préférence en forme de fente.

17. Dispositif de distribution selon l'une quelconque des revendications 1 à 16, **caractérisé en ce que** la viscosité du fluide actif, à l'état initial, est de quelques milliers de mPas, de préférence dans la plage d'environ 2000 mPas à environ 5000 mPas, en particulier dans la plage d'environ 2500 mPas à environ 3500 mPas.

18. Dispositif de distribution selon l'une quelconque des revendications 1 à 17, **caractérisé en ce que** l'élément de répartition (6) est réalisé sous forme de plaque et qu'il est prévu en commun pour le réservoir (2) du dispositif de distribution.

19. Dispositif de distribution selon l'une quelconque des revendications 1 à 18, **caractérisé en ce que** les réservoirs (2) sont raccordés entre eux au moyen d'un adaptateur (18) ou similaire et qu'ils peuvent être posés dans le support (1) en étant ainsi raccordés.

20. Dispositif de distribution selon l'une quelconque des revendications 1 à 19, **caractérisé en ce qu'**une paroi de protection (19) protégeant le bord de l'élément de répartition (6) est prévue sur le support (1), le cas échéant également sur l'adaptateur (18) ou, avec écart, sur l'élément de répartition (6) lui-même, sur le côté détourné du liquide de chasse d'eau retombant lorsque le dispositif de distribution est accroché dans la cuvette de WC.

21. Dispositif de distribution selon l'une quelconque des revendications 1 à 20, **caractérisé en ce qu'**une petite ouverture d'entrée d'air est prévue sur la tubulure (8) du dispositif de guidage (7), de préférence dans le dispositif (13) limitant le flux, dans la tubulure (8), en particulier sur son côté supérieur.
